# FASCICULE DE BREVET EUROPEEN

(11) **EP 0 031 171 B1**
(45) Date de publication et mention de la délivrance du brevet: **11.07.1984**
(21) Numéro de dépôt: 80200334.3
(22) Date de dépôt: 14.04.1980
(51) Int. Cl.: E04C 2/30

(54) **Procédé de construction d'un bâtiment au moyen de panneaux isolants untilisés comme coffrage perdu**
Verfahren zur Erstellung eines Gebäudes mittels isolierter Platten nach dem System der verlorenen Schalung
Method of constructing a building using insulating panels as shuttering

(30) Priorité: 18.12.1979 CH 11205/79
(43) Date de publication de la demande: 01.07.1981
(73) Titulaire: Arpagaus, Willy, CH-1249 Puplinge (CH)
(72) Inventeur: Arpagaus, Willy, CH-1249 Puplinge (CH)
(74) Mandataire: Jäckle, Joseph Arthur

## Description

L'invention a pour objet un panneau de construction en matériau léger isolant, peu fragile, apte à recevoir sur chaque face un revêtement final, comportant des passages tubulaires parallèles à l'un des côtés du panneau et dans lesquels sont disposés des tubes en carton ou matière plastique ou similaire, destinés à être remplis de béton.

L'invention concerne également un procédé de construction de bâtiment par la mise en oeuvre de ce panneau.

On connaît de très nombreux procédés de construction ayant recours à des éléments juxtaposés tels que briques, parpaings, hourdis, poutrelles, panneaux en béton armé ou en placo-plâtre, et éléments servant de coffrage perdu. Ces derniers, en général ne résistent pas au vibrage du béton, et leurs liaisons transversales laissent à désirer.

Ces procédés de construction présentent de nombreux autres inconvénients. La mise en oeuvre est longue et coûteuse. Les murs en briques ou parpaings doivent être enduits intérieurement et extérieurement, avec de préférence interposition d'une isolation. Les murs construits avec des panneaux en béton armé sont doublés d'une paroi intérieure en placo-plâtre avec espacement garni de matière isolante. Cette disposition est contraire à toute logique car, en hiver, il se produit de la condensation sur la face intérieure froide des panneaux en béton armé, et l'isolation pourrit. Pour satisfaire aux lois de la physique et éviter les condensations, un mur en béton doit être isolé sur sa face extérieure, mais ceci n'est guère réalisable avec les matériaux connus à ce jour.

Par le FR-A-1 495 245 on connaît un panneau de construction constitué d'éléments tubulaires juxtaposés. Ces éléments tubulaires peuvent être remplis de béton pour devenir porteurs. L'inconvénient majeur réside dans l'absence de liaisons transversales entre les tubes, d'où une rigidité insuffisante de ce panneau perpendiculairement à l'axe des tubes, ce qui limite son utilisation.

Dans le US-A-4 038 798 les tubes de carton sont enrobés de mousse synthétique, mais le panneau décrit présente les mêmes inconvénients que celui du brevet précédent par manque de liaisons transversales entre les tubes, d'où la nécessité d'un encadrement rigide faisant partie intégrante du panneau.

La présente invention a pour but de remédier aux difficultés qui viennent d'être décrites, et de proposer un panneau qui allie les qualités de légèreté, de bonne isolation, de haute résistance mécanique à la possibilité d'un procédé de construction très rapide. L'invention, telle qu'elle est caractérisée par les revendications, propose un panneau comportant des tubes parallèles entre eux munis d'ouvertures radiales sur les génératrices se faisant face, de façon à constituer des passages transversaux s'étendant de part et d'autre sur toute la largeur du panneau de telle sorte qu'une fois le béton coulé dans les passages tubulaires, on obtienne un mur présentant une structure allégée quasi continue. L'invention propose également un procédé de construction de bâtiment par juxtaposition selon leurs bords desdits panneaux utilisés comme coffrages perdus dans lesquels on introduit selon les besoins du béton armé ou non après y avoir découpé les portes et les fenêtres.

L'utilisation de tubes de carton, plastique ou matière analogue pour servir de coffrage perdu a l'avantage d'offrir une très grande résistance lors du bétonnage et du vibrage le cercle ayant pour propriété de faire travailler les parois à la traction seulement; de ce fait ces parois n'ont pas besoin d'être très épaisses d'où diminution du poids des panneaux, du coût de construction et facilité de mise en oeuvre.

Les avantages obtenus grâce à cette invention sont multiples et permettent de construire rapidement, selon la technique du coffrage perdu, les murs de sous-sol en béton massif, les murs d'étage avec interposition d'une isolation sur la face extérieure, les parois de séparation en béton léger, plâtre ou tout autre matériau. Les panneaux peuvent recevoir directement le revêtement final, soit par exemple un enduit rustique pour l'extérieur et du papier peint pour l'intérieur. Le fait de découper les portes et fenêtres dans les murs montés pleins avant le bétonnage, simplifie énormément la construction.

Dans ce qui suit l'invention est exposée plus en détail à l'aide de dessins représentant, à titre d'exemple, quelques modes d'exécution et d'application.
La figure 1 représente, vu en élévation et en coupe partielle un premier mode d'exécution d'un panneau selon l'invention;
La figure 2 en est la vue en plan et la figure 3 la vue de profil.
La figure 5 représente vu en élévation un mode de réunion des tubes entre eux, dans un deuxième mode d'exécution du panneau;
Les figures 4 et 6 représentent les vues de profil des deux faces opposées de ce deuxième mode de réunion des tubes.
La figure 7 montre un troisième variante du panneau construit tube à tube.
La figure 8 montre vu en plan, le procédé de construction d'un bâtiment.

Les figures 1 à 3 représentent, dans les trois vues orthogonales, un panneau 1 constitué de deux blocs 2 et 3 en polystyrène expansé juxtaposés selon leurs faces, ménageant entre eux des cylindres creux parallèles 10 et des passages transversaux 14. Les cylindres 10 sont chemisés de tubes de carton, plastique ou matière analogue 11 afin de résister au vibrage du béton. Les panneaux sont assemblés les uns aux autres au moyen des dentures 12 et 13, qui par leur alternance mâle 12 et femelle 13, permettent leur emboîtage. Des assemblages plats- joints à rainure et languette sont également possibles. Le panneau et les tubes de carton présentent des perforations radiales 14 qui s'étendent de part en part sur toute la largeur du panneau.

Les deux blocs 2 et 3 peuvent aussi être moulés d'une seule pièce en mousse synthétique. Les perforations radiales 14 passent de part en part à travers toute la largeur du panneau, d'une face à l'autre. Dans ce but les tubes de cartons, plastique ou matière analogue 11 sont perforés radialement avec les mêmes diamètre 14 et espacement que le bloc moulé. Les tubes sont enduits de colle et introduits dans le bloc de mousse.expansée en faisant coïncider leurs perforations 14 avec celles du bloc moulé.

Dans un deuxième mode d'exécution de ce panneau dit tube à tube, les tubes de cartons 11 a au lieu d'être espacés entre eux, sont jointifs et réunis par leurs génératrices au moyen de fenêtres 4 et de points 5 qui s'emboîtent selon le principe de la charnière, comme représenté à la figure 5. Sur une génératrice du tube de carton 11 a est découpée une rangée de fanêtres 4 laissant subsister entre elles des ponts 5 de hauteur a sensiblement égale à la hauteur des fenêtres simples, cependant que sur la génératrice opposée la hauteur b des fenêtres 6 est égale à environ le triple de la hauteur a des ponts, de telle sorte qu'une fenêtre simple sur trois constitue un passage transversal 15 correspondant avec le milieu de la fenêtre opposée 6 de hauteur triple.

Les tubes de cartons, plastique ou matière analogue 11 a ainsi assemblés sont collés dans les vides correspondants ménagés dans deux blocs analogues aux blocs 2 et 3 représentés par les figures 1 à 3.

Il est également possible de réaliser un panneau tube à tube tel que représenté par la figure 7. Les tubes 11 a sont réunis comme décrit plus haut par emboîtements selon la figure 5 et sont revêtus d'un côté de matière isolant 7 et de l'autre de placo-plâtre 8 ou tout autre matière similaire.

Pour leur mise en oeuvre les panneaux, tels que décrits, seront revêtus de plaques ou feuilles de composition très diverse telle que fibres végétales ou minérales avec ou sans adjonction de fibres de verre agglomérées avec adjonction de résines synthétiques, de plâtre ou de ciment. On choisira un matériau peu fragile, dont la surface soit éventuellement apte à recevoir un enduit final, intérieur et extérieur.

Les tubes peuvent être en carton ordinaire, carton ignifugé (phénolé) ou en matière synthétique.

Les panneaux tube à tube peuvent, en cas de coffrage de sous-sol être fabriqués en matière synthétique (plastique) et laissés à l'état naturel, tant pour l'intérieur que pour l'extérieur. Il n'est pas nécessaire de procéder à un enduit étanche car pour l'extérieur ces panneaux sont étanches par eux-mêmes.

Il est possible de construire des bâtiments avec les panneaux tube à tube et de coller en finition, par exemple à l'intérieur, un placo-plâtre ou tout autre panneau, le vide entre les tubes peut être rempli par injection de mousse et sur la face extérieure un revêtement en matière isolante genre polystyrène expansé recevant un enduit rustique, le panneau de revêtement peut épouser la forme des tubes ce qui augmente la surface d'adhérence.

Lors du coffrage de sous-sol il est possible de remblayer directement contre le mur ainsi constitué ou de le revêtir d'un panneau en fibrociment, polystyrène ou analogue. Les rainures subsistantes formées par les tubes servent d'scoulement à l'eau.

Pour les cloisons intérieures les tubes sont remplies d'un béton léger, mortier ou tout autre liant.

Bien entendu, ces panneaux sont fabriqués en plusieurs épaisseurs et divers matériaux, et selon les différentes variantes décrites.

Grâce au panneau selon l'invention, qui possède des passages tranversaux 14 assurant la solidité transversale par des liaisons continues, il est possible de construire un bâtiment selon le procédé ci-après schématisé par la figure 8.

Au moyen de panneaux plans 1 et de panneaux d'angle la, on monte des murs pleins par juxtaposition et collage de panneaux. Ensuite on découpe à la scie le contour des portes et des fenêtres. Dans la fente laissée par la scie on glisse une feuille 16 de tôle ou autre matière. On introduit le ferraillage et les canalisations éventuelles dans les passages vides. On coule du béton dans les tubes verticaux, on vibre ce béton pour le faire couler dans les passages transversaux horizontaux et forme ainsi des liaisons horizontales ininterrompues. Lorsque le béton a fait prise on retire les feuilles de tôles ainsi que les découpes des portes et des fenêtres, et il n'y a plus qu'à placer les encadrements selon les procédés connus.

## Revendications

1. Panneau de construction en matériau léger isolant, apte à recevoir sur chaque face un revêtement final, comportant des passages tubulaires (10) parallèles à l'un des côtés du panneau (1) et dans lesquels sont disposés des tubes (11, 11 a) de carton, matière plastique ou analogue, destinés à être remplis de béton, caractérisé par le fait que les passages tubulaires chemisés des tubes (11, 11a) sont reliés entre eux par des passages transversaux (14) s'étendant de part en part sur toute la largeur du panneau (1), de telle sorte que le panneau (1) muni desdits tubes (11, 11 a) peut être utilisé comme coffrage perdu pour la construction d'un mur en béton présentant une structure allégée quasi continue.

2. Panneau selon la revendication 1, caractérisé par le fait que les tubes de carton, plastique ou matière similaire (11a) sont réunis par leurs génératrices au moyen de fenêtres (4) et de ponts (5) qui s'emboîtent selon le principe de la charniêre.

3. Panneau selon la revendication 1, caractérisé par le fait qu'il est constitué d'un bloc en mousse synthétique moulé dans lequel sont ménagés des cylindres creux (10) parallèles avec des passages transversaux (14), les cylindres creux (10) étant chemisés de tubes en carton, plastique ou matière similaire (11) munis de perforations radiales (14).

4. Panneau selon la revendication 1, caractérisé par le fait qu'il est constitué par la juxtaposition des faces d'au moins deux blocs (2, 3) de mousse synthétique moulée, et de tubes en carton, plastique (11), ou matière analogue.

5. Panneau selon la revendication 2, caractérisé par le fait que sur une génératrice dudit tube de carton, plastique ou matière analogue (11a) est découpée une rangée de fanêtres (4) laissant subsister entre elles des ponts (5) de hauteur (a) sensiblement égale à la hauteur des fenêtres simples, cependant que sur la génératrice opposée la hauteur (b) des fenêtres (6) est égale à environ le triple de la hauteur (a) des ponts, de telle sorte qu'une fenêtre simple sur trois constitue un passage transversal (15) correspondant avec le milieu de la fenêtre opposée (6) de hauteur triple.

6. Procédé de construction de bâtiment par la mise en oeuvre de panneaux selon au moins l'une des revendications précédentes, caractérisé par le fait que l'on monte des murs pleins par juxtaposition de panneaux selon leurs bords, que l'on découpe le contour des portes et des fenêtres, que dans la fente du contour de la découpe on glisse une feuille de tôle (16) ou de tout autre matière rigide, que l'on introduit le ferraillage et les canalisations éventuelles dans les passages vides, que l'on coule du béton dans les tubes verticaux (11, 11 a) et que l'on vibre le béton pour le faire couler dans les passages transversaux (14) horizontaux, que lorsque le béton a fait prise, on retire les feuilles de tôle ainsi que les découpes des portes et des fenêtres, et que l'on termine par les opérations de finition selon les procédés connus.

## Patentansprüche

1. Bauplatte aus leichtem, isolierendem Material, welche auf jeder Seite einen Verkleidungsbelag aufnehmen kann, mit röhrenförmigen, parallelen Durchgängen (10) an einer Seite der Platte (1), in dene Rohre (11; 11a) aus Pappe, Kunststoff oder dergleichen angeordnet sind, die mit Beton gefüllt werden, dadurch gekennzeichnet, dass die röhrenförmigen, mit den Rohren (11; 11 a) ausgekleideten Durchgänge (10) untereinander durch Quergänge (14) verbunden sind, die sich durchgehend über die ganze Breite der Platte (1) erstrecken, so dass die mit diesen Rohren (11; 11a) versehene Platte (1) als verlorene Schalung für die Errichtung einer Mauer aus Beton verwendet werden kann, die ein leichteres, gleichsam ununterbrochenes Gefüge aufweist.

2. Platte nach Anspruch 1, dadurch gekennzeichnet, dass die Rohre (11a) aus Pappe, Kunst- oder ähnlichem Stoff entlange ihrer Mantellinien mittels Ausnehmungen (4) und Vorsprüngen (5) miteinander verbunden sind, die nach Art eines Scharnieres ineinandergreifen.

3. Platte nach Anspruch 1, dadurch gekennzeichnet, dass sie aus einem Block aus gegossenem Kunstschaum besteht, in welchem parallele Hohlzylinder (10) mit Quergängen (14) ausgespart sind, wobei die Hohlzylinder (10) mit Rohren (11) aus Pappe, Kunst- oder ähnlichem Stoff ausgekleidet sind, die ihrerseits mit radialen Durchbohrungen (14) versehen sind.

4. Platte nach Anspruch 1, dadurch gekennzeichnet, dass sie aus der Zusammenfügung der Flächen wenigstens zweier Blöcke (2, 3) aus gegossenem Kunstschaum und aus Rohren (11) aus Pappe, Kunst- oder ähnlichem Stoff besteht.

5. Platte nach Anspruch 2, dadurch gekennzeichnet, dass entlang einer Mantellinie des Rohres (11 a) aus Pappe, Kunst- oder ähnlichem Stoff eine Reihe Ausnehmungen (4) ausgeschnitten ist, zwischen denen Vorsprünge (5) etwa gleicher Höhe (a) wie die Höhe der einfachen Ausnehmungen stehen bleiben, und dass an der gegenüberliegenden Mantellinie die Höhe (b) der Ausnehmungen (6) etwa das Dreifache der Höhe (a) der Vorsprünge (5) beträgt, so dass eine einfache Ausnehmung auf drei einen Querdurchgang (15) bildet, welcher mit der Mitte der gegenüberliegenden Ausnehmung (6) mit dreifacher Höhe übereinstimmt.

6. Verfahren zur Gebäuderrichtung durch Einsatz von Platten gemäss wenigstens einem der vorhergehenden Ansprüche, dadurch gekennzeichnet, dass man ausgefüllte Mauern durch Zusammenfügung von Platten entlang ihrer Ränder errichtet, dass man den Umriss von Türen und Fenstern ausschneidet, dass man in den Umfangsspalt des Ausschnittes eine Folie

(16) aus Blech oder jedem anderen Starren Material einschiebt, dass man etwaige Eisenarmierungen und Kanalisationen in die leeren Durchgänge einbringt, dass man Beton in die vertikalen Rohre (11; 11 a) giesst und dass man den Beton vibriert, um ihn in die horizontalen Quergänge (14) fliessen zu lassen, dass man, sobalt der Beton abgebunden hat, die Blechfolien sowie die Ausschnitte der Türen und Fenster herauszieht und dss man die Abschlussarbeiten nach bekannten Verfahren vollendet.

## Claims

1. A building panel of light-weight and insulating material, adapted to receive on each face a final sheating, which comprises tubular passages (10) parallel to one of the sides of the panel and in which tubes (11, 11 a) made of cardboard plastics or similar' are disposed, said tubes being adapted to be filled with concrete, characterized in that the tubular passages. provided with the lining tubes (11, 11 a) are interconnected by transverse passages (14) extending throughout the panel width, in such a way that the panel (1) provided with said tubes (11, 11 a) can be used as lost shuttering for building a concrete wall presenting a lightened quasi continuous structure.

2. The building panel of claim 1, characterized in that the tubes of cardboard, plastics or other similar material (11a) are assembled along their generatrices by means of apertures (4) and bridge (5) portions interfitting according to the hinge principle.

3. The building panel of claim 1, characterized in that it comprises a molded block of synthetic foam in which parallel hollow cylinders (10) are formed and provided with transverse passages (14), said hollow cylinders (10) being provided with liners of cardboard, plastics or other similar material (11) provided with radial apertures (14).

4. The building panel of claim 1, characterized in that it is constituted by the juxtaposition of at least two blocks (2, 3) of molded synthetic foam material disposed side by side and of tubes (11) of cardboard, plastics or other similar material.

5. The building panel of claim 2, characterized in that said tube of cardboard, plastics or other similar material (11a) has formed along one generatrix a row of apertures (4) separated by bridge portions (5) having an axial height (a) substantially equal to the height (b) of said single apertures, the height (b) of the apertures

(6) along the generatrix opposite said one generatrix having a height of about three times the height (a) of said bridge portions, in such a way that every third single aperture constitutes a transverse passage (15) registering with the central portion of the opposite triple-length aperture (6).

6. A method of constructing buildings by using panels according to at least one of preceding claims characterized by the steps of erecting solid walls by laying the building panels side by side, cutting the space for doors and windows, inserting a sheet (16) of metal or other rigid material into the slit resulting from the cutting step, introducing the iron fittings and the enventual conduits and supply lines into the empty passages, casting concrete into the vertical tubes (11, 11a), vibrating the concrete to cause same to follow into said horizontal transverse apertures (14), allowing the concrete to set, removing said sheets from said slits, removing the material corresponding to said doors and windows, and carrying out the sheathing and finishing operation according to any known and suitable procedure.
